# FASCICULE DE BREVET EUROPEEN

(11) **EP 0 596 817 B1**
(45) Date de publication et mention de la délivrance du brevet: **05.04.2000**
(21) Numéro de dépôt: 93420438.9
(22) Date de dépôt: 02.11.1993
(51) Int. Cl.: C25D 13/14, C25D 13/12, C25D 13/22

(54) **Méthode, dispositif et appareil de traitement de surface de corps de boites métalliques, en particulier en A1 ou ses alliages**
Verfahren und Vorrichtung zur Oberflächenbehandlung von Metalldosen, insbesondere aus Aluminium oder dessen Liegierungen
Process and apparatus for surface treating metallic cans particularly made of aluminium or its alloys

(30) Priorité: 03.11.1992 FR 9213437
(43) Date de publication de la demande: 11.05.1994
(73) Titulaire: PECHINEY RECHERCHE (Groupement d'Intérêt Economique géré par l'ordonnance du 23 Septembre 1967), 92400 Courbevoie (FR)
(72) Inventeur: Gimenez, Philippe, F-72100 Le Mans (FR); Colombier, Gabriel, F-38120 Saint Egreve (FR); Petit, Dominique, F-38340 Pommiers la Placette (FR); Encrenaz, Claude, F-38500 Voiron (FR); Golay, Armand, F-38430 Moirans (FR)
(74) Mandataire: Séraphin, Léon

(56) Documents cités:
- GB-A- 1 077 212
- US-A- 4 246 088

## Description

L'invention concerne une méthode, un dispositif et un appareil de traitement de surface, tel qu'un nettoyage et/ou un revêtement de corps de boîtes métalliques, de préférence en Al ou ses alliages, plus particulièrement des corps de boîtes obtenus par emboutissage, emboutissage-étirage ou par filage par choc .

Ces boîtes sont généralement préparées avant remplissage final, sur leurs parois interne et/ou externe, par des traitements de nettoyage, éliminant les pollutions diverses provenant des opérations de formage précédentes (par exemple les résidus de lubrifiants), et par des opérations de revêtement, en général par une matière organique, en vue de résister aux agressions physiques ou chimiques ultérieures, tant de la part du contenu, que de l'environnement extérieur.

Une particularité de la fabrication de ces boîtes est qu'elles sont formées à cadence élevée, de l'ordre de 2000 boîtes/min, ce qui implique que les opérations de nettoyage et de revêtement doivent être rapides, pour ne pas constituer un goulot d'étranglement dans leur fabrication, que le procédé soit continu (boîte par boîte) ou discontinu (par lots de boîtes).

La solution généralement adoptée dans l'art antérieur est le traitement de chaque boîte individuellement et successivement sur plusieurs postes de travail, chacun étant de très courte durée, typiquement 1 sec. et implique donc un système automatique de transport rapide d'un poste à l'autre, de type carrousel (voir par exemple US-A-3969136 ou US-A-4883578). De plus en ce qui concerne le revêtement organique, généralement déposé par électrophorèse, la boîte constituant une des électrodes, la (ou les) contre-électrodes doivent se trouver au voisinage immédiat de la surface de la boîte à revêtir, ce qui exige un dispositif spécifique par taille de boîte considérée, donc une multiplication des outillages nécessaires -voir par exemple GB-A-2085474 ou US-A-4400251.

Le problème à résoudre est donc de trouver une méthode, un dispositif et un appareillage de nettoyage et de revêtement de boîtes métalliques, permettant de traiter plusieurs géométries de boîtes soit successivement, soit simultanément, évitant ainsi les inconvénients ou contraintes énoncés ci-dessus.

Le dispositif selon l'invention comporte au moins les éléments suivants:
- une buse d'injection de fluide en matériau conducteur de l'électricité tel que le graphite ou un acier inoxydable, percée d'un canal axial, de direction sensiblement verticale, sur laquelle un corps de boîte à traiter peut être disposé sens dessus dessous.
   Cette buse est connectable électriquement à un pôle d'une source de courant (continu ou alternatif) et est alimenté par le fluide de traitement.
- des moyens de guidage permettant un déplacement aisé du corps de boite dans une direction sensiblement verticale.
- une électrode formant contact électrique avec ledit fond lors de ladite injection de fluide, située au-dessus du fond du corps de boîte et connectable électriquement à l'autre pôle de la source de courant.

Il peut également comporter des électrodes auxiliaires internes ou externes au corps de boîte, électriquement connectables à l'un des pôles de la source de courant.

Le dispositif selon l'invention est utilisable aussi bien dans un appareil de traitement par lots de boîtes que dans un appareil de traitement en continu sur des postes successifs type carroussel ; de plus il ne nécessite pas le rétreint du col et/ou le formage de la collerette, avant traitement.

La méthode selon l'invention consiste donc, dans une installation de traitement de surface de nature électrolytique (nettoyage) ou électrophorétique (revêtement) :
a) à placer chaque corps de boîte sens dessus-dessous, à l'aplomb d'une buse d'injection de fluide (électrolyte ou suspension électrophorétique) de manière à ce que chaque fond de boîte vienne lors de l'injection du fluide, en contact avec une électrode formant contact électrique par un déplacement vertical de bas en haut ladite buse étant en materiau conducteur de l'électricité et connectable électriquement à un pôle d'une source de courant, ladite électrode étant connectable électriquement à l'autre pôle de ladite source de courant.
b) à admettre le fluide, de manière à recouvrir le corps de boîte (dans sa position haute).
c) à admettre le courant électrique, puis à le couper.
d) à arrêter la circulation du fluide.

Dans le cas d'opérations de nettoyage sans courant, ou de rinçages intermédiaires, l'opération c) est omise.

La nature des fluides de nettoyage, de revêtement et de rinçage est connue de l'homme de métier en fonction de la méthode de formage utilisée et de l'utilisation ultérieure envisagée des corps de boîtes. Les exemples donneront des indications à ce sujet, non limitatives de la portée de l'invention.

Les opérations de nettoyage ou de rinçage peuvent être complétées par admission dans l'enceinte de nettoyage ou de rinçage d'un ou plusieurs flux gazeux augmentant la turbulence du bain et augmentant ainsi l'efficacité du nettoyage (ou du rinçage).

Dans un variante, où la méthode consiste en un traitement par lots de boîtes, le procédé comporte les opérations suivantes :
a) on dispose dans un panier un lot de corps de boîtes sens dessus dessous
b) on amène ce panier dans une station de nettoyage, chaque corps de boîte étant à l'aplomb d'une buse d'injection de fluide de nettoyage et chaque fond de boîte venant en contact d'une électrode lors de l'injection du fluide de nettoyage par un déplacement vertical de bas en haut de la boîte, ladite buse étant en materiau conducteur de l'électricité et connectable électriquement à un pôle d'une source de courant, ladite électrode étant connectable électriquement à l'autre pôle de ladite source de courant
c) on admet le fluide de nettoyage
d) on met le courant, si le nettoyage est de nature électrolytique, puis on le coupe
e) on arrête le fluide de nettoyage
f) on transporte le panier dans la station de rinçage suivante, de constitution analogue à la précédente, mais dépourvue d'amenées de courant ou munie d'amenées de courant non alimentées
g) on admet le fluide de rinçage, puis on l'arrête
h) on transporte le panier dans la station de revêtement suivante, de constitution analogue à la station de nettoyage
i) on admet la suspension électrophorétique
j) on admet le courant continu, les buses constituant la cathode
k) on coupe le courant et le flux électrophorétique
l) on transporte le panier dans la station de rinçage suivante, analogue ou confondue avec la station de rinçage (f)

Ces opérations sont généralement complétées par des opérations de séchage et cuisson des revêtements obtenus.

Dans le cas du procédé par lots de boîtes, l'appareil selon l'invention se compose de plusieurs éléments, comportant au moins une station de nettoyage, une station de rinçage, une station de revêtement, un panier mobile transportable d'une station à l'autre et contenant les corps de boîtes à nettoyer, rincer ou revêtir.

Le panier, constitué de matériau isolant type fil métallique plastifié, comporte un fond ajouré et des logements délimités par des armatures verticales, ces logements étant disposés de façon régulière, et couvrant toute la surface du fond du panier. Ces logements ont généralement une forme prismatique droite avec une base polygonale, de préférence régulière telle que carrée ou hexagonale, formant un réseau couvrant tout le fond du panier et des arètes latérales matérialisées par les armatures; leurs dimensions transversales sont telles que le cercle correspondant au plus grand des diamètres des boîtes à traiter, y est inscriptible. Les parois latérales de ces logements sont délimitées par des armatures verticales, recouvertes de plastique.

Le panier est constitué en un matériau inerte vis à vis des fluides de nettoyage, de rinçage ou de revêtement utilisés.
De plus, il est préférable de placer entre les armatures verticales, au niveau inférieur (ou plusieurs niveaux), un (ou plusieurs) anneau(x) en matière isolante, dont la bordure externe s'engage dans une rainure périphérique de l'armature revêtue et dont le diamètre intérieur est légèrement supérieur à celui du corps de boîte à traiter. Comme on le verra plus loin, dans les exemples, cet(ces) anneau(x) ser(ven)t de guide lors du mouvement ascensionnel de la boîte, tout en s'adaptant aux diverses tailles des boîtes à traiter.

La station de nettoyage est essentiellement constituée d'un bac parallélépipédique comportant un fond et des parois latérales, ouvert à sa partie supérieure et d'un couvercle venant s'y adapter. Dans le fond du bac, sont disposées d'une part des buses d'injections traversantes, positionnées sensiblement au centre de chacun des logements correspondants du panier et d'autre part des électrodes.

L'ensemble des buses est relié par une tuyauterie adéquate à un réservoir de fluide (de nettoyage, de rinçage, ou de revêtement) soit en charge, soit de préférence par l'intermédiaire d'une pompe; le trop-plein, délimité par une déverse, revient au réservoir de fluide après une éventuelle filtration ou ultrafiltration.

Le bac comporte également une ouverture de vidange inférieure munie d'une vanne ou d'un robinet. Le bac est en matériau inerte vis à vis des fluides utilisés et de préférence constitué d'un récipient métallique enrobé de matière plastique. Les buses sont en un matériau conducteur de l'électricité tel que le graphite ou l'acier inoxydable.

Sur le fond du bac sont également disposées des électrodes verticales qui sont disposées régulièrement à l'extérieur des logements du panier.
Ces électrodes peuvent être munies de manchons isolants permettant de réduire éventuellement leur surface active. Elles servent d'électrode auxiliaires en vue d'une meilleure homogénéité de l'épaisseur du revêtement électrophorétique et d'une meilleure régularité du nettoyage externe des boîtes. Elles servent également au guidage du panier lors de sa mise en place. Dans une autre variante, ces électrodes peuvent ne plus être solidaires du bac mais du panier lui-même: elles seront alors communes aux opérations de nettoyage et de revêtement.

Elles sont isolées électriquement du bac (ou du panier) et sont reliées à l'un des pôles d'une source de courant par l'intermédiaire d'un interrupteur.

Elles sont par exemple en graphite dans le cas de la station de nettoyage et métalliques (acier inoxydable) dans le cas de la station de revêtement.

Le couvercle comporte, au voisinage du centre de chacun des logements, une amenée de courant électrique constituée par une pièce conductrice par exemple métallique (de préférence en acier inoxydable) pour le revêtement, ou en aluminium pour le nettoyage. Leur extrémité inférieure peut être épanouie en forme de champignon (telle, par exemple, une vis à tête ½ ronde, placée tête en bas), laquelle assure le contact avec le fond de la boîte en cours de traitement.

Toutes ces amenées de courant sont connectées à l'un des pôles d'une source de courant, par exemple alternatif dans le cas du nettoyage, ou continu (anode) dans le cas de revêtement électrophorétique, avec les dispositifs de coupure ou de mise en route nécessaires (interrupteurs).
Dans ce dernier cas, le courant continu est, de préférence, pulsé.

La station de revêtement est identique à la station de nettoyage décrite ci-dessus, sauf en ce qui concerne la nature du fluide utilisé.

L'invention sera mieux comprise à l'aide de la description détaillée suivante, illustrée par les figures 1 à 4 qui constituent un exemple de dispositif de traitement discontinu.
. La figure 1 représente une vue en coupe horizontale selon la ligne IV-IV de la figure 2, d'une partie d'un panier en position de nettoyage, de rinçage ou de revêtement.
. La figure 2A représente une coupe verticale suivant le tracé I-I de la fig. 1.
. La figure 2B représente une coupe verticale suivant le tracé II-II de la fig. 1
. La figure 3 représente une vue en coupe par un plan vertical suivant le tracé III-III de la fig. 1
. La figure 4 représente la position du corps de boîte avant ou après la circulation de l'électrolyte (ou du fluide de nettoyage ou rinçage) -fig. 4A- et pendant la circulation de l'électrolyte (ou du fluide de nettoyage ou rinçage) -fig. 4B-.

Un panier est constitué d'une armature métallique 1 enrobée de matière plastique formant une embase et des parois latérales ajourées. Il comporte 20x20 logements, de base carrée ABCD. A chacun des angles de ces carrés, on trouve une armature verticale enrobée. Dans chacun de ces logements se trouve une boîte métallique 2 placée sens dessus dessous et reposant sur les armatures 1 du panier. Le centre du logement 0 se trouve sensiblement à l'aplomb de l'axe 26 de la buse d'injection 24.

Les électrodes 3 sont situées au centre du quadrilatère BEFG.
Entre le corps de boîte 2 et les armatures 1 est placé un anneau 6 en matière plastique, qui est fixé sur les armatures verticales par clippage ou soudage et dont le diamètre intérieur est légèrement supérieur au diamètre externe du corps de boîte 2.

La section de nettoyage est constituée d'un bac parallélépipédique comportant un fond 21, et des parois latérales, en matière plastique, ouvert à sa partie supérieure, capable de contenir le panier décrit ci-dessus et inerte vis à vis des fluides utilisés.

Le fond 21 est traversé par des buses d'injection 23 constituées d'un tube 24 et d'une embase 25, situées sensiblement sur les axes 0 des paniers; les tubes 24 pénètrent dans le corps de boîte 2 par l'ouverture 8.

Le fond 21 est également traversé de manière étanche et électriquement isolée par les électrodes 3. Celles-ci ainsi que les buses 23 sont reliées à un pôle P de la source de courant (non représentée). Les électrodes rentrent dans les logements du panier par les ouvertures 9 de celui-ci (fig. 1). Ces électrodes 3 servent également d'éléments de guidage du panier lors de sa mise en place dans le bac de traitement.

Chacune des boîtes étant entourée de 8 électrodes, il est possible de moduler à volonté la répartition des lignes de courant autour de chacune d'elles. Dans le cas du traitement de revêtement par électrophorèse, il est possible de masquer une partie de la surface externe de ces électrodes 3 par des manchons isolants (non représentés) de façon à optimiser la surface conductrice utile de celles-ci.
Comme cela a déjà été indiqué, les électrodes 3 peuvent être solidaires du couvercle 10 ou du panier (1) au lieu d'être solidaire du fond du bac 21.

Le bac comporte aussi une surverse et une tubulure de vidange.

Le bac de revêtement a une constitution analogue au bac de nettoyage.
Le bac de rinçage est également semblable mais ne comporte pas d'amenées de courant 11, ni d'électrodes 3.

Sur le bac est posé un couvercle 10 en matière isolante comportant sensiblement sur l'axe 0 du logement, une amenée de courant 11 en acier inoxydable (revêtement) ou graphite (nettoyage) possédant un corps cylindrique 13 et maintenue en place par un système d'écrou et de contre-écrou 14 et relié à l'autre pôle P' de la source de courant (non représentée).

Dans cet exemple de mise en oeuvre, les corps de boîtes traitées sont en 3104 et ont les dimensions suivantes :
⌀ ext. = 65 mm
hauteur totale : 125 mm
épaisseur du fond : 0,3 mm
épaisseur de paroi : 0,17 mm
hauteur utile (hB) : 120 mm

La hauteur des buses h_{A} est de 105 mm, et leur diamètre est de 30 mm.
La hauteur sous amenée de courant h_{C} est de 130 mm

Les 400 corps de boîtes sont placés tête en bas dans le panier comportant 20 x 20 logements, lequel est amené à la station de nettoyage (fig. 4A). les buses 24 et les amenées de courant 11 étant reliées aux bornes d'un générateur de courant alternatif sous une tension de 15 volts.

On admet alors dans le bac l'électrolyte constitué d'une solution d'acide phosphorique dont la conductivité électrique à 70-75°C est de 70 mS/m, en mettant en marche la pompe de circulation, assurant un débit de 2 m³/h par buse . Sous l'effet de la circulation de l'électrolyte, les corps de boîte sont soulevés (voir fig. 4B) et leur fond plaqué contre les têtes des amenées de courant (12) et sont purgés de l'air qu'ils contiennent; le bac se remplit d'électrolyte jusqu'au niveau 30 de la surverse fig.4; l'électrolyte immerge alors complètement les corps de boîte en position haute. On établit alors le courant électrique pendant 2 à 5 s.

Après arrêt de la pompe, les corps de boîtes redescendent en position basse (fig. 4A). on vide le bac par l'évacuation prévue à cet effet.

Le panier est retiré et placé dans la station de rinçage où les corps de boîtes sont rincés par de l'eau, évidemment en absence de courant électrique.

Le panier est alors placé dans le bac de revêtement et les buses 23, les amenées de courant 11 et éventuellement les électrodes 3 étant reliées aux bornes d'une source de courant continu sous une tension de 100 à 380 volts, typiquement 200 Volts. On admet dans ce cas le bain d'électrophorèse constitué de vernis anaphorétique base époxy (à raison de 10 g/litre, dans l'eau) dont le PH est de 7,7, la conductivité 1,76 mS/m et la température maintenue à 30°C, par les buses 23 et un cycle analogue à celui du nettoyage est démarré. Cependant ici le temps de traitement anaphorétique est de 2 à 15 sec, ce qui permet de déposer une couche à 1 à 10 µm de résine, sous courant continu pulsé (typiquement 50 ms sous courant + 20 ms sans courant).

Après le cycle de revêtement, on procède au rinçage dans les mêmes conditions que précédemment.

De plus, les appareils décrits ci-dessus sont d'une grande simplicité du point de vue mécanique.

Enfin, le procédé revendiqué à la rev. 8 ne nécessite pas de séchage entre les opérations de nettoyage et de revêtement, ce qui apporte une simplification significative induisant des gains d'énergie et d'investissements.

## Revendications

1. Dispositif utilisable pour le nettoiement, le rinçage ou le revêtement de corps de boîtes métalliques, comportant au moins les éléments suivants:
a) - une buse (23) d'injection de fluide, en matériau conducteur de l'électricité tel que le graphite ou l'acier inoxydable, connectable électriquement à un pôle d'une source de courant, percée d'un canal axial, de direction sensiblement verticale, sur laquelle un corps de boîte à traiter peut être disposé sens dessus dessous,
b) des moyens de guidage (6) permettant un déplacement aisé du corps de boîte dans une direction sensiblement verticale,
c) - une électrode (11), située au dessus du fond du corps de boîte, formant contact électrique avec ledit fond lors de ladite injection de fluide, et connectable électriquement à l'autre pôle de ladite source de courant

2. Dispositif selon la rev. 1 caractérisé en ce que la buse a) et l'électrode c) sont connectables électriquement à chacun des pôles (P,P') d'une source de courant électrique (alternatif ou continu)

3. Dispositif selon l'une des rev. 1 ou 2 caractérisé en ce qu'il comporte des électrodes auxiliaires (3) connectables à l'un des pôles (P) de la source de courant.

4. Dispositif selon la rev. 3 caractérisé en ce que une partie de la surface externe des électrodes (3) peut être masquée par des manchons isolants.

5. Méthode de traitement de surface de corps de boîtes métalliques, en particulier en Al ou ses alliages, dans une installation de nature électrolytique (nettoyage) ou électrophorétique (revêtement), caractérisée en ce que :
a) on place chaque corps de boîte sens dessus-dessous, à l'aplomb d'une buse (23) d'injection de fluide (électrolyte ou suspension électrophoréti que), de manière à ce que chaque fond de boîte vienne en contact avec une électrode lors de l'injection du fluide, par un déplacement vertical de bas en haut, ladite buse (23) étant en matériau conducteur de l'électricité et connectable électriquement à un pôle d'une source de courant, ladite électrode étant connectable électriquement à l'autre pôle de ladite source de courant.
b) on admet le fluide de manière à recouvrir le corps de boîte (dans sa position haute).
c) on admet le courant électrique, puis on le coupe.
d) on arrête la circulation du fluide.

6. Méthode de traitement de surface de corps de boîtes métalliques, en particulier en Al et ses alliages, dans une installation de nettoyage (sans courant) et/ou de rinçage caractérisée en ce que :
a) on place chaque corps de boîte sens dessus-dessous, à l'aplomb d'une buse d'injection de fluide de nettoyage ou de rinçage, de manière à ce que chaque fond de boîte vienne en contact avec une électrode lors de l'injection du fluide, par un déplacement vertical de bas en haut.
b) on admet le fluide de manière à recouvrir le corps de boîte (dans sa position haute).
c) on arrête la circulation du fluide.

7. Méthode selon l'une des revendications 5 ou 6 caractérisée en ce que on admet un ou plusieurs flux gazeux dans le bain de nettoyage ou de rinçage.

8. Méthode de nettoyage, de rinçage et de revêtement de corps de boîtes métalliques, en particulier Al ou ses alliages, caractérisée en ce qu'elle consiste :
a) à disposer dans un panier un lot de corps de boîtes sens dessus dessous
b) à amener ce panier dans une station de nettoyage, chaque corps de boîte étant à l'aplomb d'une buse (23) d'injection de fluide de nettoyage et chaque fond de boîte venant en contact d'une électrode lors de l'injection du fluide de nettoyage par un déplacement vertical de bas en haut de la boîte, ladite buse (23) étant en matériau conducteur de l'électricité et connectable électriquement à un pôle d'une source de courant, ladite électrode étant connectable électriquement à l'autre pôle de ladite source de courant.
c) à admettre le fluide de nettoyage
d) à mettre le courant, si le nettoyage est de nature électrolytique, puis à le couper
e) à arrêter le fluide de nettoyage
f) à transporter le panier dans la station de rinçage suivante, de constitution analogue à la précédente, mais dépourvue d'amenées de courant ou munie d'amenées de courant non alimentées
g) à admettre le fluide de rinçage, puis à l'arrêter
h) à transporter le panier dans la station de revêtement suivante, de constitution analogue à la station de nettoyage
i) à admettre la suspension électrophorétique
j) à mettre le courant continu, les buses constituant la cathode
k) à couper le courant et le flux électrophorétique
l) à transporter le panier dans la station de rinçage suivante, analogue ou confondue avec la station de rinçage (f)
m) à sortir les boîtes du panier.

9. Méthode de revêtement de corps de boîtes selon les revendications 7 ou 8 caractérisée en ce que l'électrode axiale (24) est alimentée en courant lors de l'étape c) de la rev. 5 ou j) de la rev. 8.

10. Méthode de revêtement de corps de boîtes selon les revendications 5 ou 8 caractérisée en ce que l'électrode centrale (24) et les électrodes externes (3) sont alimentées en courant lors de l'étape c) de la rev. 5 ou j) de la rev. 8.

11. Méthode selon l'une des revendications 8 à 10 caractérisée en ce qu'entre les étapes l) et m) on interpose les étapes suivantes : transporter le panier dans une enceinte de séchage et/ou cuisson du revêtement.

12. Appareil de nettoyage, revêtement et rinçage de corps de boîtes métalliques comportant au moins une station de nettoyage, une station de rinçage, une station de revêtement, caractérisé en ce qu'il comporte un panier mobile transportable d'une station à l'autre et contenant les corps de boîtes à nettoyer, rincer ou revêtir, et en ce que au moins ladite station de revêtement comprend ledit dispositif selon une quelconque des revendications 1 à 4

13. Appareil selon la revendication 12 caractérisé en ce que le panier mobile (1) comporte un fond muni d'ouvertures (8,9) et des logements contigus, chacun d'eux pouvant contenir un corps de boîte (2) placé sens dessus dessous, et régulièrement répartis sur l'ensemble du fond.

14. Appareil selon l'une des revendications 12 ou 13 caractérisé en ce que le panier mobile est constitué d'une armature métallique enrobée de matière plastique.

15. Appareil selon la revendication 14, caractérisé en ce qu'entre les armatures verticales est placé au moins un anneau (6) en matière plastique dont le diamètre intérieur est légèrement supérieur au diamètre externe du corps de boîte (2).

16. Appareil selon la revendication 12 caractérisé en ce que la station de nettoyage ou de revêtement est constituée d'un bac dont le fond (21) est traversé par des buses (23) d'injection de fluides (électrolytes, fluides de nettoyage, bain électrophorétique) et par les électrodes (3).

17. Appareil selon la revendication 16 caractérisé en ce que chaque buse (23) est constituée d'une partie tubulaire (24) cylindrique et d'une embase (25) conductrice

18. Appareil selon les revendications 16 et 15 caractérisé en ce que le bac est muni d'une surverse et d'un dispositif de vidange.

19. Appareil selon l'une des revendications 16, 17 ou 18 caractérisé en ce que le bac comporte un couvercle (10) portant au voisinage du centre 0 de chaque logement une amenée de courant (11).

20. Appareil selon la revendication 19, caractérisé en ce que l'amenée de courant (11) est conductrice et de préférence en acier inoxydable ou en aluminium.

21. Appareil selon la revendication 20 caractérisé en ce que l'amenée de courant (11) est épanouie en forme de champignon (12).

22. Appareil selon la revendication 19 caractérisé en ce que les amenées de courant (11) sont reliées à l'un des pôles P' d'une source de courant.

23. Appareil selon la revendication 16 caractérisé en ce que les buses (23) et les électrodes (3) sont reliées à l'autre pôle P de la source de courant.

24. Appareil de rinçage selon la revendication 12 caractérisé en ce qu'il est semblable aux stations de nettoyage ou de revêtement (rev. 16 à 24), mais ne comporte pas d'amenées de courant (11), ni d'électrodes (3).

## Claims

1. Device for cleaning, rinsing and coating metallic can bodies, comprising at least the following elements :
a) a fluid injection nozzle (23) made of an electrically conducting material such as graphite or stainless steel, electrically connectable to a terminal of a power source, in which an axial duct has been drilled approximately vertically, on which the can body to be treated can be placed upside down.
b) guidance means (6) to facilitate displacement of the can body in an approximately vertical direction.
c) an electrode (11) located at the bottom of the said can, providing electrical contact with the said bottom during the said fluid injection, and electrically connectable to the other terminal of the said power source.

2. Device according to claim 1, characterized in that the nozzle a) and the electrode c) are electrically connectable to each of the terminals (P, P') of a power supply source (AC or DC).

3. Device according to claim 1 or 2, characterized in that it comprises auxiliary electrodes (3) connectable to one of the terminals (P) of the power supply source.

4. Device according to claim 3, characterized in that part of the outside surface of the electrodes (3) can be masked by insulating sleeves.

5. Surface treatment method for metal can bodies, particularly made of Al or Al alloys, in an electrolytic (cleaning) or electrophoretic (coating) installation, characterized in that :
a) each can body is placed upside down in line with a fluid injection nozzle (23) such that when the fluid (electrolyte or electrophoretic suspension) is injected, each can bottom comes into contact with an electrode making electrical contact by a vertical upwards movement, the said nozzle (23) being made of an electrically conducting material and electrically connectable to a terminal of a power source, the said electrode being electrically connectable to the other electrode of the said power supply source,
b) fluid is allowed to enter to cover the can body (in its up position),
c) the electricity power supply is switched on and then off,
d) the fluid circulation is stopped.

6. Surface treatment method for metal can bodies, particularly made of Al or Al alloys, in a cleaning installation (with no power supply) and/or rinsing installation, characterized in that :
a) each can body is placed upside down in line with a cleaning or rinsing fluid injection nozzle, such that the bottom of each can comes into contact with an electrode while the fluid is being injected, due to a vertical upwards movement,
b) fluid is allowed to enter to cover the can body (in its up position).
c) the fluid circulation is stopped.

7. Method according to either of claims 5 and 6, characterized in that one or several gaseous streams are allowed to enter the cleaning or rinsing batch.

8. Cleaning, coating and rinsing method for metallic can bodies, particularly for cans made of Al or Al alloys, characterized in that it comprises the following operations :
a) a batch of can bodies is placed upside down in a basket
b) this basket is brought into a cleaning station, with each can body vertically in line with a cleaning fluid injection nozzle (23) and each can bottom coming into contact with an electrode when the cleaning fluid is injected by upwards vertical displacement of the can, the said nozzle (23) being made of an electrically conducting material and electrically connectable to a terminal of a current source, the said electrode being electrically connectable to the other terminal of the said power supply,
c) the cleaning fluid is allowed to enter
d) the power is switched on for electrolytic cleaning, and is then switched off
e) the cleaning fluid is stopped
f) the basket is transferred to the next rinsing station that is similar to the previous station but without any power supply inputs, or with power supply inputs that are not energized,
g) rinsing fluid is allowed to enter and is then stopped
h) the basket is transferred to the next coating station that is similar to the cleaning station
i) the electrophoretic suspension is allowed to enter
j) DC power is switched on, with the nozzles forming the cathode
k) the power is switched off and the electrophoretic flow is cut off.
l) the basket is transported to the next rinsing station, similar to or coincident with the rinsing station (f).
m) cans are taken out of the basket.

9. Method of coating can bodies according to claim 7 or 8, characterized in that power is applied to the axial electrode (24) during step c) in claim 5 or step j) in claim 8.

10. Method of coating can bodies according to claim 5 or 8, characterized in that power is applied to the central electrode (24) and external electrodes (3) during step c) in claim 5 or step j) in claim 8.

11. Method according to any one of claims 8 to 10, characterized in that the basket is transported into a coating drying and/or baking chamber between steps l) and m).

12. Cleaning, coating or rinsing equipment for metallic can bodies comprising at least one cleaning station, one rinsing station, one coating station, characterized in that it comprises a mobile basket that can be transported from one station to another and containing the can bodies to be cleaned, rinsed or coated, and in that at least the said coating station comprises the said device according to any one of claims 1 to 4.

13. Equipment according to claim 12, characterized in that the mobile basket (1) comprises a bottom fitted with openings (8, 9) and contiguous housings, each of them being able to contain a can body (2) placed upside down, and uniformly distributed over the entire bottom.

14. Equipment according to any one of claims 12 or 13, characterized in that the mobile basket is composed of a metallic stiffener coated with plastic.

15. Equipment according to claim 14, characterized in that at least one ring (6) made of plastic is placed between the vertical stiffeners, the inside diameter of which is slightly greater than the outside diameter of the can body (2).

16. Equipment according to claim 12, characterized in that the cleaning or coating station is composed of a tank, with fluid injection nozzles (23) (electrolytes, cleaning fluids, electrophoretic bath) and electrodes (3) crossing through the bottom (21) of the tank.

17. Equipment according to claim 16, characterized in that each nozzle (23) is composed of a cylindrical tubular part (24) and a conducting base (25).

18. Equipment according to claims 16 and 15, characterized in that the tank is fitted with an overflow and a drain device.

19. Equipment according to any one of claims 16, 17 or 18, characterized in that the tank is fitted with a cover (10) on which there is a power supply input (11) near the center 0 of each housing.

20. Equipment according to claim 19, characterized in that the power supply input (11) is conducting and is preferably made of stainless steel or aluminum.

21. Equipment according to claim 20, characterized in that the power supply input (11) is flared in the form of a mushroom (12).

22. Equipment according to claim 19, characterized in that the power supply inputs (11) are connected to one of the terminals P' of a power source.

23. Equipment according to claim 16, characterized in that the nozzles (23) and the electrodes (3) are connected to the other terminal P of the power source.

24. Rinsing equipment according to claim 12, characterized in that it is similar to the cleaning or coating stations (claims 16 to 24), but is not provided with power supply inputs (11) or electrodes (3).

## Patentansprüche

1. Vorrichtung verwendbar zur Reinigung, Spülung oder Beschichtung von Dosenkörpern aus Metall, mit mindestens folgenden Elementen :
a) - einer Düse (23) zum Einspritzen von Flüssigkeit aus elektrizitätsleitendem Werkstoff wie Graphit oder rostfreiem Stahl, die mit einem Pol einer Stromquelle elektrisch verbindbar ist, in die in weitestgehend senkrechter Richtung ein Axialkanal gebohrt ist und auf der eine zu behandelnde Dose umgekehrt anordbar ist,
b) - Führungsmitteln (6), die eine einfache Verschiebung des Dosenkörpers in weitestgehend senkrechter Richtung ermöglichen,
c) - einer Elektrode (11), die über dem Boden des Dosenkörpers angeordnet ist, bei der Flüssigkeitseinspritzung mit dem Boden einen elektrischen Kontakt herstellt und mit dem anderen Pol der Stromquelle elektrisch verbindbar ist.

2. Vorrichtung nach Anspruch 1, dadurch gekennzeichnet, dass die Düse a) und die Elektrode c) mit jedem der Pole (P, P') einer Stromquelle (Wechsel- oder Gleichstrom) elektrisch verbindbar sind.

3. Vorrichtung nach einem der Ansprüche 1 oder 2, dadurch gekennzeichnet, dass sie Hilfselektroden (3) aufweist, die mit einem der Pole (P) der Stromquelle verbindbar sind.

4. Vorrichtung nach Anspruch 3, dadurch gekennzeichnet, dass ein Teil der Aussenfläche der Elektroden (3) durch Isoliermuffen maskiert werden kann.

5. Verfahren zur Oberflächenbehandlung von Dosenkörpern aus Metall, insbesondere aus Aluminium oder dessen Legierungen, in einer Anlage elektrolytischer Natur (Reinigung) oder elektrophoretischer Natur (Beschichtung), dadurch gekennzeichnet, dass :
a) jeder Dosenkörper im Lot zu einer Düse (23) zum Einspritzen von Flüssigkeit (Elektrolyt oder Elektrophoresesuspension) umgekehrt angeordnet wird, so dass jeder Dosenboden beim Einspritzen der Flüssigkeit durch vertikale Verschiebung von unten nach oben mit einer Elektrode in Kontakt kommt, wobei die Düse (23) aus einem elektrizitätsleitenden Werkstoff besteht und mit einem Pol einer Stromquelle elektrisch verbindbar ist, wobei die Elektrode mit dem anderen Pol der Stromquelle elektrisch verbindbar ist.
b) die Flüssigkeit zugeführt wird, so dass der Dosenkörper (in seiner Hochlage) bedeckt ist.
c) der elektrische Strom zugeführt und dann abgestellt wird.
d) die Flüssigkeitsströmung gestoppt wird.

6. Verfahren zur Oberflächenbehandlung von Dosenkörpern aus Metall, insbesondere aus Aluminium oder dessen Legierungen, in einer Anlage zur (stromlosen) Reinigung und/oder Spülung, dadurch gekennzeichnet, dass :
a) jeder Dosenkörper im Lot zu einer Düse zum Einspritzen von Reinigungs- oder Spülflüssigkeit umgekehrt angeordnet wird, so dass jeder Dosenboden beim Einspritzen der Flüssigkeit durch vertikale Verschiebung von unten nach oben mit einer Elektrode in Kontakt kommt.
b) die Flüssigkeit zugeführt wird, so dass der Dosenkörper (in seiner Hochslage) bedeckt ist.
c) die Flüssigkeitsströmung gestoppt wird.

7. Verfahren nach einem der Ansprüche 5 oder 6, dadurch gekennzeichnet, dass ein oder mehrere Gasströme in das Reinigungs- oder Spülbad eingeleitet werden.

8. Verfahren zur Reinigung, Spülung oder Beschichtung von Dosenkörpern aus Metall, insbesondere aus Aluminium oder dessen Legierungen, dadurch gekennzeichnet, dass :
a) ein Satz Dosenkörper umgekehrt in einem Korb angeordnet wird,
b) dieser Korb einer Reinigungsstation zugeführt wird, wobei jeder Dosenkörper im Lot zu einer Düse (23) zum Einspritzen von Reinigungsflüssigkeit steht und jeder Dosenboden beim Einspritzen der Reinigungsflüssigkeit durch vertikale Verschiebung der Dose von unten nach oben mit einer Elektrode in Kontakt kommt, wobei die Düse (23) aus einem elektrizitätsleitenden Werkstoff besteht und mit einem Pol einer Stromquelle elektrisch verbindbar ist, wobei die Elektrode mit dem anderen Pol der Stromquelle elektrisch verbindbar ist,
c) die Reinigungsflüssigkeit zugeführt wird,
d) der Strom eingeschaltet wird, falls es sich um eine Reinigung elektrolytischer Natur handelt, und dann abgeschaltet wird,
e) die Reinigungsflüssigkeit abgestellt wird,
f) der Korb in die nachfolgende Spülstation transportiert wird, die ähnlich aufgebaut ist wie die vorhergehende, jedoch keine Stromzuführungen oder nicht gespeiste Stromzuführungen aufweist,
g) die Spülflüssigkeit zugeführt und dann abgestellt wird,
h) der Korb in die nachfolgende Beschichtungsstation transportiert wird, die ähnlich wie die Reinigungsstation aufgebaut ist,
i) die Elektrophoresesuspension zugeführt wird,
j) der Gleichstrom eingeschaltet wird, wobei die Düsen die Kathode bilden,
k) der Strom und der Elektrophoresefluss abgeschaltet werden,
l) der Korb in die nachfolgende Spülstation transportiert wird, die ähnlich wie die Spülstation (f) aufgebaut oder mit dieser ineinander übergehend ausgebildet ist,
m) die Dosen aus dem Korb herausgenommen werden.

9. Verfahren zur Beschichtung von Dosenkörpern nach Anspruch 7 oder 8, dadurch gekennzeichnet, dass die Axialelektrode (24) beim Schritt c) von Anspruch 5 oder j) von Anspruch 8 mit Strom versorgt wird.

10. Verfahren zur Beschichtung von Dosenkörpern nach Anspruch 5 oder 8, dadurch gekennzeichnet, dass dass die Mittelelektrode (24) und die Aussenelektroden (3) beim Schritt c) von Anspruch 5 oder j) von Anspruch 8 mit Strom versorgt werden.

11. Verfahren nach einem der Ansprüche 8 bis 10, dadurch gekennzeichnet, dass zwischen den Schritten l) und m) folgende Schritte durchgeführt werden : der Korb wird in eine Kammer zur Trocknung und/oder Härtung der Beschichtung transportiert.

12. Einrichtung zur Reinigung, Spülung und Beschichtung von Dosenkörpern aus Metall, mit mindestens einer Reinigungsstation, einer Spülstation und einer Beschichtungsstation, dadurch gekennzeichnet, dass sie einen mobilen Korb aufweist, der von einer Station zur anderen transportierbar ist und die Dosenkörper enthält, die gereinigt, gespült oder beschichtet werden sollen, und dass zumindest die Beschichtungsstation die Vorrichtung nach einem der Ansprüche 1 bis 4 umfasst.

13. Einrichtung nach Anspruch 12, dadurch gekennzeichnet, dass der mobile Korb (1) einen mit Öffnungen (8, 9) versehenen Boden sowie benachbarte Aufnahmen aufweist, die jeweils einen umgekehrt angeordneten Dosenkörper enthalten können und gleichmäßig über den gesamten Boden verteilt sind.

14. Einrichtung nach einem der Ansprüche 12 oder 13, dadurch gekennzeichnet, dass der mobile Korb aus einer kunststoffbeschichteten Metallarmierung besteht.

15. Einrichtung nach Anspruch 14, dadurch gekennzeichnet, dass zwischen den vertikalen Armierungselementen mindestens ein Ring (6) aus Kunststoff angeordnet ist, dessen Innendurchmesser etwas grösser ist als der Außendurchmesser des Dosenkörpers (2).

16. Einrichtung nach Anspruch 12, dadurch gekennzeichnet, dass die Reinigungs- oder Beschichtungsstation aus einer Wanne besteht, durch deren Boden (21) Düsen (23) zum Einspritzen von Flüssigkeiten (Elektrolytlösungen, Reinigungsflüssigkeiten, Elektrophoresebad) und Elektroden (3) geführt sind.

17. Einrichtung nach Anspruch 16, dadurch gekennzeichnet, dass jede Düse (23) aus einem zylinderförmigen Rohrstück (24) und einem leitenden Unterteil (25) besteht.

18. Einrichtung nach Anspruch 16 und 15, dadurch gekennzeichnet, dass die Wanne mit einem Überlauf und einer Abflussvorrichtung versehen ist.

19. Einrichtung nach einem der Ansprüche 16, 17 oder 18, dadurch gekennzeichnet, dass die Wanne einen Deckel (10) aufweist, der in der Nähe des 0-Zentrums jeder Aufnahme eine Stromzuführung (11) trägt.

20. Einrichtung nach Anspruch 19, dadurch gekennzeichnet, dass die Stromzuführung (11) leitend und vorzugsweise aus rostfreiem Stahl oder Aluminium ist.

21. Einrichtung nach Anspruch 20, dadurch gekennzeichnet, dass die Stromzuführung (11) eine pilzförmige Ausbauchung (12) aufweist.

22. Einrichtung nach Anspruch 19, dadurch gekennzeichnet, dass die Stromzuführungen (11) mit einem der Pole P' einer Stromquelle verbunden sind.

23. Einrichtung nach Anspruch 16, dadurch gekennzeichnet, dass die Düsen (23) und die Elektroden (3) mit dem anderen Pol P der Stromquelle verbunden sind.

24. Einrichtung zum Spülen nach Anspruch 12, dadurch gekennzeichnet, dass sie den Reinigungs- oder Beschichtungsstationen (Ansprüche 16 bis 24) ähnlich ist, jedoch keine Stromzuführungen (11) noch Elektroden (3) aufweist.
